# EUROPÄISCHE PATENTSCHRIFT

(11) **EP 0 775 287 B1**
(45) Veröffentlichungstag und Bekanntmachung des Hinweises auf die Patenterteilung: **29.07.1998**
(21) Anmeldenummer: 94924198.8
(22) Anmeldetag: 22.08.1994
(51) Int. Cl.: F42B 5/155, F42B 5/08

(54) **NEBELWURFKÖRPER**
SMOKE PROJECTILE
OBUS FUMIGENE

(30) Priorität: 25.08.1993 DE 4328581
(43) Veröffentlichungstag der Anmeldung: 28.05.1997
(73) Patentinhaber: NICO-PYROTECHNIK Hanns-Jürgen Diederichs GmbH & Co. KG, D-22946 Trittau (DE)
(72) Erfinder: LÜBBERS, Thorsten, D-22952 Lütjensee (DE)
(74) Vertreter: Haft, von Puttkamer, Berngruber, Czybulka
(86) Internationale Anmeldenummer: DE9400956
(87) Internationale Veröffentlichungsnummer: WO9506230

(56) Entgegenhaltungen:
- EP-A- 0 108 939
- WO-A-86/05582
- DE-U- 8 410 341
- FR-A- 1 265 039
- FR-A- 2 529 318
- FR-A- 2 612 287
- GB-A- 2 056 632
- GB-A- 2 162 621
- US-A- 2 789 467

## Beschreibung

Die Erfindung bezieht sich auf einen Nebelwurfkörper gemäß dem Oberbegriff des Patentanspruches 1.

Ein solcher Nebelwurfkörper ist z.B. aus der DE-OS 35 01 468 bekannt. Nebelwurfkörper dienen vornehmlich zum Selbstschutz von Fahrzeugen, insbesondere von Kampfpanzern. Die Nebelwurfkörper werden aus Wurfbechern verschossen, die an dem Fahrzeug befestigt sind, um in einiger Entfernung von dem zu schützenden Fahrzeug mit Hilfe einer Wirkladung Nebel zu erzeugen und im Schutze dieses Nebels z.B. einen Stellungswechsel vorzunehmen.

Der bekannte Nebelwurfkörper besteht aus einem allseits geschlossenen Gehause, in dem die Wirkladung, z.B. eine Nebelladung, aufgenommen ist.

Mit der Unterseite des Gehäuses ist mit mehreren Schrauben ein Kontaktkopf verbunden, in dem ein Zündsatz zum Zünden der Wirkladung angeordnet ist. Die Zündung erfolgt elektrisch, wobei die Zündimpulse über zwei Kontaktringe an der Außenseite des Kontaktkopfes auf den Zündsatz übertragen werden.

Aus der DE-OS 38 28 234 ist es bekannt, den Nebelwurfkörper als patronierte Munition auszugestalten, die in den Wurfbecher eingesetzt wird. Diese patronierte Munition wird mit einem Schlagbolzen gezündet, wobei jedoch auch eine elektrische Zündung möglich ist. Die Patronenhülse des Nebelwurfkörpers verbleibt beim Ausstoß des Wurfkörpers aus dem Wurfbecher in diesem. Diese patronierte Munition hat den Vorteil, daß beim Austreiben der Wirkladung die Treibgase nicht mehr das Innere des Wurfbechers und die dort vorhandenen elektrischen Zündstifte verschmutzen, und daß der durch die Treibgase erzeugte Gasdruck nur zwischen Wirkladung und Patronenhülse wirkt, nicht jedoch auf den Wurfbecher. Dieser muß nur die Rückstoßkräfte aufgrund der Beschleunigung des Wirkkörpers aufnehmen.

Aus der WO-A-8605582 ist ein Nebelwurfkörper bekannt, bei dem der Kontaktkopf in einen Gewindeeinsatz der die Nebelladung aufnehmenden Dose eingechraubt ist. Bei dem Abschuß wird die Schraubverbindung zwischen Kontaktkopf und Dose aufgelockert bzw. später aufgerissen, so daß, wie gemäß dieser Schrift gewünscht, bereits während des Fluges der Wirkkörper eine Nebelschleppe hinter sich herzieht.

Aus der GB-A-2086632 ist ein Nebelwurfkörper mit einem zylindrischen Gehäuse bekannt, das von einem Stab durchsetzt wird, in dem sich ein Verzögerungszünder befindet und mit dem der Deckel des Gehäuses und der an der Unterseite des Gehäuses gelegene Kontaktkopf befestigt sind

Derartige Nebelwurfkörper haben aus Sicherheitsgründen nur eine beschränkte Lagerzeit und werden, wenn sie innerhalb dieser Lagerzeit nicht eingesetzt werden, insgesamt entsorgt. Hierbei wird in der Regel der Nebelwurfkörper zerstört, obwohl noch Teile vorhanden sind, die wieder verwendbar wären.

Auch wenn z. B. bei einer Prüfung des elektrischen Zündsatzes festgestellt wird, daß dieser nicht mehr funktionsfähig ist, verbleibt in der Regel aufgrund des komplexen Aufbaus nur die Möglichkeit, den Wirkkörper insgesamt aus dem Verkehr zu ziehen.

So ist es z. B. bei dem Wurfkörper gemäß der WO-A-8605582 nicht möglich, die Nebelladung auszutauschen, ohne andere Teile zu zerstören, da die die Ladung aufnehmende Dose ein tiefgezogenes Werkstück ist und an der Oberseite des Wurfkörpers geschlossen ist. Ebenso ist durch die aufwendige komplexe Konstruktion des Wurfkörpers gemäß der GB-A-2086632 ein Auswechseln kritischer Bauteile nicht möglich.

Der Erfindung liegt die Aufgabe zugrunde, die Konstruktion eines Nebelwurfkörpers dahingehend zu modifizieren, daß die Auswechselbarkeit verschiedener Elemente und auch die Wiederverwendbarkeit von Materialien einfacher gestaltet wird.

Diese Aufgabe ist gemäß der Erfindung durch die im kennzeichnenden Teil des Patentanspruches 1 angegebenen Merkmale gelost.

Demgemäß wird der Kontaktkopf einfach an einem zentralen Ringflansch des Gehäuses des Nebelwurfkörpers befestigt, worzugsweise mit Hilfe eines Gewindes, wobei jedoch andere Verschlußarten, z.B. Bajonettverschlüsse, möglich sind. In den Ringflansch an der Unterseite des Nebelwurfkörpers greift hierbei ein Stutzen des Kontaktkopfes ein, in dem der gesamte Zündsatz gelegen ist.

Das topfförmige Gehäuse ist an seiner offenen Oberseite mit einem Deckel abgeschlossen, der nach Aktivieren des Kontaktkopfes durch den sich im Gehäuse aufbauenden Druck bei Überschreiten eines bestimmten Druckwertes fortgeschleudert wird. Vorzugsweise ist der Deckel ein Schraub- oder Bajonettdeckel, so daß das Gehäuse leicht wieder geöffnet werden kann.

Vorzugsweise wird der Nebelwurfkörper als Patronenmunition ausgebildet, so daß der eigentliche Wirkkörper in einer Patronenhülse eingesetzt ist, die ihrerseits in den Wurfbecher eingesetzt ist.

Der Nebelwurfkörper gemäß der Erfindung besteht daher nur aus wenigen Einzelteilen, nämlich bevorzugt der Patronenhülse als Gehäuse des Nebelwurfkörpers, dem austreibbaren Wirkkörper mit der eigentlichen Wirkladung, dem Kontaktkopf und dem Abschlußdeckel. Mit einer solchen Konstruktion können die Wirkladung bzw. der Wirkkörper und auch der Kontaktkopf leicht ausgewechselt werden, d.h. die Elemente, die die maximale Lagerzeit des Nebelwurfkörpers bestimmen. Nach Ablauf der Lagerzeit können diese Elemente durch neue Elemente ersetzt werden. Die Wirkladung, ggf. der Wirkkörper und auch der alte Kontaktkopf können dann separat und einfach aufbereitet und gegebenenfalls wieder verwendet werden.

Die Erfindung ist in einem Ausführungsbeispiel anhand der einzigen Figur dargestellt, die einen Querschnitt durch einen als patronierte Munition ausgebildeten Nebelwurfkörper gemäß der Erfindung zeigt.

Ein Nebelwurfkörper 1 weist ein als Patronenhülse dienendes zylindrisches an der Oberseite offenes topfförmiges Gehäuse 2 auf, das an seiner Oberseite einen umgebördelten Rand 2a aufweist und in das als Munition ein Wirkkörper 3 mit einer hier nicht dargestellten Wirkladung eingesetzt ist.

Das Gehäuse 2 ist an seiner Oberseite mit einem Schraubdeckel 4 abgeschlossen, wobei zwischen dessen Unterseite und dem Wurfkörper 3 Polster 5 vorgesehen sind, durch die der Wirkkörper fest in dem Gehäuse 2 gehalten wird.

Über den Schraubdeckel 4 ist eine Gummikappe 6 gestülpt, die am Außenrand des Schraubdeckels 4 mit einem Schnappverschluß befestigt ist. Zwischen dem nach unten weisenden und den mgebördelten Rand umgreifenden Rand der Gummikappe 6 und der Wand des Gehäuses 2 verbleibt ein Abstand entsprechend dem umgebördelten Rand 2a, in den der obere Rand des Wurfbechers eingreift, wenn der dargestellte Nebelwurfkörper zum Abschuß in den Wurfbecher eingesetzt wird. Der Nebelwurfkörper wird in dem Abschußbecher durch den Rand 2a abgestützt.

An der Unterseite des Gehäuses 2 ist ein mittiger Ringflansch 7 vorgesehen, der mit einem Innengewinde versehen ist. In dieses Innengewinde wird ein Rohrstutzen 8 eines Kontaktkopfes 9 eingeschraubt, wobei in dem Stutzen 8 ein Zündsatz 10 mit einer elektrischen Zündpille 11 angeordnet ist. Der Stutzen ist mit einer dünnen Schutzfolie 12 abgedeckt. Die Anschlußdrähte der elektrischen Zündpille 11 sind an zwei Kontaktringe 13 am Umfang des Kontaktkopfes angeschlossen, die dann, wenn der Nebelwurfkörper in den Wurfbecher eingesetzt ist, an hier nicht gezeigten Kontaktstiften in dem Wurfbecher anliegen und Zündimpulse an die Zündpille 11 übertragen.

In dem Boden des Wirkkörpers 3 ist noch eine mittige kleine Durchzündbohrung 14 vorgesehen, durch die nach einer Zündung des Zündsatzes 10 dessen Treibgase hindurchtreten und die Wirkladung des Wirkkörpers 3 gegebenenfalls über eine Verzögerungsladung zünden. Auch diese Durchzündbohrung ist mit einer Schutzfolie 15 abgedeckt.

Nach dem Zünden des Zündsatzes 10 wirken auf den Boden des Wirkkörpers 3 die Treibgase des Zündsatzes, so daß nach Überschreiten eines bestimmten Druckes der Schraubdeckel 4 gemeinsam mit der Gummikappe 6 fortgeschleudert und der Wirkkörper 3 aus dem Gehäuse 2 ausgetrieben wird.

Der Kontaktkopf 8 und der Wirkkörper 3 bzw. dessen Wirkladung können ohne Schwierigkeiten ausgewechselt werden.

## Patentansprüche

1. Nebelwurfkörper (1) mit einem zylindrischen Gehäuse (2), das an der Ober- und Unterseite abgeschlossen ist und einen auswerfbaren Wirkkörper (3) mit einer Wirkladung aufnimmt sowie an der Unterseite mit einem Kontaktkopf (8) versehen ist, der einen Zündsatz zum Zünden und Austreiben der Wirkladung aufnimmt, dadurch gekennzeichnet,
daß der Nebelwurfkörper (1) aus einzelnen jeweils separat auswechselbaren Funktionsteilen besteht, nämlich einem topfförmigen Gehäuse (2) mit einem Deckel (4), Kontaktkopf (9) und Wirkkörper mit Wirkladung (3),
daß zum Auswechseln von Kontaktkopf, Wirkkörper oder Wirkladung bzw. zur Weiterverwendung des Gehäuses nach einer solchen Auswechselung das Gehäuse (2) auf der Unterseite einen zentrischen Ringflansch (7) aufweist,an dem der Kontaktkopf (9) auswechselbar befestigt ist,
daß der Kontaktkopf (9) einen in den Ringflansch (7) eingreifenden Rohrstutzen (8) zur Aufnahme des Zündsatzes (10) aufweist, und
daß das topfförmige Gehäuse (2) an seiner offenen Oberseite mit dem ebenfalls auswechselbaren Deckel (4) abgeschlossen ist, der nach Aktivieren des Kontaktkopfes (9) durch den sich im Gehäuse (2) aufbauenden Druck bei Überschreiten-eines bestimmten Druckwertes fortgeschleudert wird.

2. Nebelwurfkörper nach Anspruch 1, dadurch gekennzeichnet, daß der Deckel ein Schraubdeckel (4) ist.

3. Nebelwurfkörper nach Anspruch 1, dadurch gekennzeichnet, daß über den Deckel (4) eine Gummikappe (6) mit einem nach unten weisenden Rand aufgesetzt ist.

4. Nebelwurfkörper nach einem der vorhergehenden Ansprüche, dadurch gekennzeichnet, daß der Nebelwurfkörper (1) als patronierte Munition ausgebildet ist und einen in das Gehäuse (2) eingesetzten, die Wirkladung aufnehmenden Wirkkörper (3) aufweist.

5. Nebelwurfkörper nach Anspruch 1, dadurch gekennzeichnet, daß der Rohrstutzen (8) des Kontaktkopfes (9) in den Ringflansch (7) eingeschraubt ist.

## Claims

1. Nebel rocket launch body (1) with a cylindrical housing (2) which is closed off on the upper face and underside, and accommodates an ejectable active body with an active charge, and which is provided on the underside with a contact head (9) which accommodates a fuse composition for igniting and expelling the active charge, **characterized by the fact**
that the Nebel rocket launch body (1) comprises individual function parts which are separately exchangeable in each case, i.e. a pot-shaped housing (2) with a lid (4), contact head (9) and active body with active charge (3);
that, for exchanging the contact head, active body or active charge, or for re-use of the housing after such an exchange of the housing (2), on the underside the housing (2) has a centrical ring flange (7), on which the contact head (9) is fixed in such a way as to be exchangeable;
that the contact head (9) has a pipe socket (8) - which engages into the ring flange (7) - for accommodating the fuse composition (10), and
the pot-shaped housing (2) is closed off on its open upper face with the likewise exchangeable lid (4) which, after the contact head (9) has been activated, is expelled away by the pressure building up within the housing (2) when a certain pressure value has been exceeded.

2. Nebel rocket launch body in accordance with claim 1, **characterized in that** the lid is a screwed lid (4).

3. Nebel rocket launch body in accordance with claim 1, **characterized in that** a rubber cap (6) with an edge pointing downwards is placed over the lid (4).

4. Nebel rocket launch body in accordance with one of the preceding claims, **characterized in that** the Nebel rocket launch body (1) is designed as cartridged ammunition, and has an active body (3) which is placed in the housing (2) and accommodates the active charge.

5. Nebel rocket launch body in accordance with claim 1, **characterized in that** the pipe socket (8) of the contact head (9) is screwed into the ring flange (7).

## Revendications

1. Projectile fumigène (1) comportant un boîtier cylindrique (2) fermé des côtés supérieur et inférieur et recevant un corps actif à expulser avec une charge active, et muni à sa partie inférieure d'une tête de contact (8) qui reçoit un élément d'allumage pour mettre à feu et expulser la charge active, caractérisé en ce que
le projectile fumigène (1) est constitué de parties fonctionnelles individuelles et séparément remplaçables, notamment un boîtier en forme de pot (2) muni d'un couvercle (4), d'une tête de contact (9) et d'un corps actif à charge active (3),
pour remplacer la tête de contact, le corps actif ou la charge active ou pour réutiliser le boîtier après un tel remplacement, le boîtier (2) comporte à sa partie inférieure une bague centrale (7), à laquelle la tête de contact (9) est fixée de manière amovible,
la tête de contact (9) comporte un plot tubulaire (8) pénétrant dans la bague (7) et recevant l'élément d'allumage (10), et
le boîtier en forme de pot (2) est fermé à sa partie supérieure ouverte par un couvercle (4) remplaçable qui, après activation de la tête de contact (9), est expulsé par la pression naissant à l'intérieur du boîtier (2) et dépassant un seuil de pression prédéterminé.

2. Projectile fumigène selon la revendication 1, caractérisé en ce que le couvercle est un couvercle à visser (4).

3. Projectile fumigène selon la revendication 1, caractérisé en ce qu'un capuchon en caoutchouc (6) comportant un bord tourné vers le bas recouvre le couvercle (4).

4. Projectile fumigène selon l'une quelconque des revendications précédentes, caractérisé en ce que le projectile fumigène (1) est sous la forme d'une munition à cartouche et comporte un corps actif (3) disposé dans le boîtier (2) et recevant la charge active.

5. Projectile fumigène selon la revendication 1, caractérisé en ce que le plot tubulaire (8) de la tête de contact (9) est vissé dans la bague (7).
